# EUROPÄISCHE PATENTSCHRIFT

(11) **EP 0 105 207 B1**
(45) Veröffentlichungstag und Bekanntmachung des Hinweises auf die Patenterteilung: **04.02.1987**
(21) Anmeldenummer: 83108653.3
(22) Anmeldetag: 02.09.1983
(51) Int. Cl.: B65B 1/18, B08B 15/02

(54) **Staubschutz-Vorrichtung**
Dust protecting device
Dispositif de protection contre la poussière

(30) Priorität: 30.09.1982 DE 8227440 U
(43) Veröffentlichungstag der Anmeldung: 11.04.1984
(73) Patentinhaber: Walter Dürbeck Papiersackfabriken GmbH & Co. KG, D-6420 Lauterbach/Hessen 1 (DE)
(72) Erfinder: Krause, Günter, D-8750 Aschaffenburg (DE)
(74) Vertreter: Olbricht, Karl Heinrich, Dipl.-Phys.

## Beschreibung

Die Erfindung bezieht sich auf eine Staubschutz-Vorrichtung nach dem Oberbegriff von Anspruch 1.

Ein bevorzugtes Anwendungsgebiet für solche Vorrichtungen sind Ventilsack-Füllmaschinen, namentlich Pneumatik-, Schnecken- und Turbinenpacker.

Zum Befüllen von Ventilsäcken ist aus dem DE-GM 82 21 267 ein doppelwandlger Füllstutzen bekannt, nämlich mit einem mittigen Füllkanal und einem ihn umschließenden Ringkanal. Dieser hat einen Absaugstutzen sowie wenigstens ein vorzugsweise flexibles Luftzuführungsrohr, um eine Druckluftreinigung zu ermöglichen. Es fehlt hierbei aber eine Staubhaube; das Austreten von körnigem Füllgut soll durch Siebe und durch eine Kegel-Zylinder-Anordnung der Füllstutzen-Teile verhindert werden. Dennoch ist ein Saugstutzen notwendig. Außerdem erfordert es häufigeren und mithin recht hohen Zeitaufwand, verstopfte Siebe immer wieder zu säubern bzw. auszuwechseln.

Aus der DE-C-584 956 ist eine Sackfüllmaschine mit festehender Staubhaube gemäß dem Oberbegriff des Patentanspruch 1 bekannt, welche die Staubzonen jedoch nur unzureichend abdecht, weil zum Aufstechen und Abnehmen der abzurfüllenden bzw. gefüllten Säcke.der Füllstutzen an der Maschine frei sein muß. Ebenso wie andere herkömmliche Staubhauben ist sie als offen anzusehen. Zum Einführen eines jeden Sackes muß ja eine große freie Weite gegeben sein, so daß unvermeidlicherweise sehr viel Falschluft angesaugt wird. Außerdem besteht eine beträchliche Unfallgefahr, denn die

Festigkeit der Säcke ist ungleichmäßig; wenn ein Sack während der Befüllung birst, wird das Bedienungspersonal vom Füllgutstrahl getroffen, noch bevor die Füllmaschine abgeschaltet werden konnte. Verletzungen der Augen und anderer Körperteile können die Folge sein. Überdies wird die Umgebung verschmutzt, zum Teil in beachtlichem Maße.

Es ist ein wichtiges Zeil der Erfindung, diese und weitere Nachteile des Standes der Technik mit wirschaftlichen Mitteln zu überwinden und eine verbesserte Staubschutz-Vorrichtung zu schaffen, die erhöhte Arbeitssicherheit und mehr Sauberkeit gewährleistet.

Die Hauptmerkmale der Erfindung sind im kennzeichnenden Teil von Anspruch 1 angegeben. Ausgestaltungen sind Gegenstand der Unteransprüche 2 bis 15.

Die schwenkbare Anordnung der Staubhaube bewirkt große Vorteile. Während der Befüllung der Ventilsäcke wird ihr Oberteil und das Füllrohr von der vorgeschwenkten Staubhaube übergriffen, die nicht nur kleiner als herkömmlich ausgebildet sein kann, daher den Sack enger umschließt und viel weniger Falschluft ansaugt, sondern zusätzlich mit den Bedienungsorganen der Füllmaschine gekoppelt sein kann. Man erzielt eine optimale Enstaubung ohne Staubbelästigung für das Personal und einen entschiedend verbesserten Unfallschutz im Falle berstender Säcke. Überdies ist die benötige Saugleistung (der Volumendurchsatz) des Unterdruck-Erzugers erheblich geringer. Nach Beendigung des Füllvorganges wird die Staubhaube zurückgeklappt bzw. -gefahren, so daß der gefüllte Sack mühelos abgenommen werden kann. Zugleich wird der Füllstutzen für das Aufstecken des nächsten leeren Sackes frei zugänglich. Zu beachten ist, daß die vorgeschwenkte Staubhaube den Sack wohl in verhältnismäßig geringem Abstand, jedoch berührungsfrei umschließt, so daß während der Befüllung eine einwandfreie Wägung erfolgen kann. Zugleich ist die Absaugung gegenüber herkömmlichen Vorrichtungen stark verbessert, da ausgetretener Staub sowohl an den Ventilbodenecken als auch an der Kissennadelung abgesaugt wird, so daß die befüllten Säcke staubfrei abgenommen werden können.

Weitere Merkmale, Einzelheiten und Vorteile der erfindungsgemäßer Vorrichtung ergeben sich aus den Ansprüchen sowie aus der folgenden Beschreibung eines Ausführungsbeispieles anhand der Zeichnung. Deren einzige Fig. zeigt eine Vorrichtung nach der Erfindung in schematisierter Schrägansicht.

In der Zeichnung ist die erfindungsgemäße Vorrichtung im montierten Zustand an einem Vorbau 12 einer Füllmaschine 10 dargestellt. Diese hat einen Füllstutzen 14, auf den das (nicht gezeichnete) Ventil eines Sackes 16 aufsteckbar ist, der auf einem Sackstuhl 18 am Maschinengestell 10 hoch- und herabfahrbar ist.

Hauptbestandteil der erfindungsgemäßen Vorrichtung ist eine Staubhaube 20, die einen Rohrbügel 22 mit Saugöffnungen 24 aufweist. Der Querschnitt des Rohrbügels 22 kann sich zur Maschine 10 hin erweitern, wo seine Rohr-Enden an Rohre 26 dicht angeschlossen sind, beispielsweise durch Verschweißung. Zweckmäßig haben die Rohre des Bügels 22 mindestens eine Abmessung gleich mit den Rohren 26, um eine maximale Durchlaßbreite zu erzielen.

Die Rohre 26 können ihrerseits einen Schwenkbügel bilden und haben an ihren unteren Enden 28 jeweils ein Drehgelenk 30 sowie einen Schlauchanschluß 32 zur Verbindung mit Unterdruckleitunge in der Maschine 10. Außerdem ist eIn Schwenkantrieb 34 vorgesehen, der zumindest an einem der Rohre 26 mit einem Gelenk 36 angreift. Eine Dichtleiste 38 dichtet die Staubhaube 20 gegenüber dem Vorbau 12 der Maschine 10 ab.

Ist der Schwenkantrieb 34 ausgefahren, der Schwenkbügel mit den Rohren 26 und dem daran winkelig befestigten Rohrbügel 22 mithin vorgeschwenkt, so überdeckt die Staubhaube 20 nicht nur den Füllstutzen 14, sondern auch den oberen Teil des Sackes 16, beispielsweise über etwa 150 mm Höhe. Durch das Vorschwenken der Staubhaube 20 oder mit getrennter Steuerung kann nun die Absaugung eingeschaltet und das Absperrorgan des Füllstutzens 14 geöffnet werden, so daß der Sack 16 gefüllt wird. Durch Saugöffnungen 24, die zumindest am Vorderteil der Staubhaube 20 innen im Rohrbügel 22 angeordnet sein können, wird nun in der mit Pfeilen veranschaulichten Strömungsrichtung Luft durch die Rohre 22, 26 und die Schlauchanschlüsse 32 abgesaugt. Ist der Füllvorgang durch das Absperrorgan des Füllstutzens 14 beendet, so kann auch die Absaugung unterbrochen werden, beispielsweise mittels einer (nicht gezeichneten) Schaltvorrichtung, die durch Zurückschwenken der Staubhaube 20 betätigt wird.

Zum Vor- und Zurückschwenken der Staubhaube 20 kann es vorteilhaft sein, wenn deren Vorderteil mit einer als Griff 40 gestalteten Handhabe versehen ist. Konstruktiv ist es - günstig, wenn der Rohrbuget 22 als Träger für die beispielsweise aus durchsichtigem Kunststoff bestehende Staubhaube 20 ausgebildet ist, die sich zum Vorderteil hin vordachähnlich verjüngt.

Es ist möglich, aber nicht notwendig, die Rohre 26 zu einem erhöhten Schwenkbügel zu verlängern, der im Vorbau12 der Füllmaschine 10 nach vorne einen Anschlag finden kann. Eine andere Ausführungsform sieht vor, daß die oberen Enden der Rohre 26 unmittelbar in die Rohrbügel 2; übergehen und dadurch miteinander mechanisch und strömungsverbunden sind. Die Querschnitte der beispielsweise aus Vierkant-Hohlprofilen bestehenden Rohre 22,26 sind zweckmäßig den vorhandenen Unterdruck-Einrichtungen angepaßt, um gemäß dem erzielten Unterdruck eine maximale Förderleistung zu erreichen. Mit der erfindungsgemäßen Staubschutz-Vorrichtung benötigt man einen Luftdurchsatz von beispielsweise nur noch etwa 800 bis 100 m³/h und damit rund die Hälfte der herkömmlich erforderlichen Saugleistung. Dies trägt zu erheblichen Energieeinsparungen bei.

Sämtliche aus den Ansprüchen, der Beschreibung und der Zeichnung hervorgehenden Merkmale und Vorteile der Erfindung, einschließlich konstruktiver Einzelheiten und räumliüher Anordnungen, können sowohl für sich als auch in den verschiedensten Kombinationen erfindungswesentlich sein.

## Patentansprüche

1. Staubschutz-Vorrichtung zur Verwendung an Ventilsach-Füllmaschinen mit einer Staubhaube (20) und einem Füllstutzen (14), an den das Ventil eines Sackes (16) zur Befüllung angeschlossen wird, während welcher mit der Staubhaube (20) Luft angesaugt wird, dadurch gekennzeichnet, daß die Stubhaube (20) schwenkbar ist.

2. Vorrichtung nach Anspruch 1, dadurch gekennzeichnet, daß die Staubhaube (20) vordachänlich gestaltet und maschineneseitig erheblich höher ist als am gegenüberliegenden freien Ende.

3. Vorrichtung nach Anspruch 1 oder 2, dadurch gekennzeichnet, daß die Staubhaube (20) einen U-förmigen Rohrbügel (22) enthält, der innen Saugöffnungen (24) hat und in Rohre (26) mündet, die jeweils an einem Ende (28) ein Drehgelenk (30) sowie einen flexiblen Anschluß (32) aufweisen.

4. Vorrichtung nach Anspruch 3. dadurch gekennzeichnet, daß die Rohre (26) ihrerseits einen Schwenkbügel bilden.

5. Vorrichtung anch Anspruch 3 oder 4, dadurch gekennzeichnet, daß der U-förmige Rohrbügel (22) als Träger für die kappenförmig gestaltete Staubhaube (20) ausgebildet ist.

6. Vorrichtung nach einem der Ansprüche 3 bis 5, daduch gekennzeichnet, daß die Rohre (26) und der Rohrbügel (22) eckigen, insbesondere quadratischen Querschnitt haben.

7. Vorrichtung nach wenigstens einem der Ansprüche 1 bis 6, dadurch gekennzeichnet, daß der Voderteil der Staubhaube (20) eine Handhabe (40) aufweist oder bildet.

8. Vorrichtung nach wenigstens einem der Ansprüche 1 bis 7, dadurch gekennzeichnet, daß die Staubhaube (20) und/oder zumindest ein Rohr (26) mit einem Schwenkantrieb (34) verbunden ist, vorzugsweise einem pneumatischen oder hydraulischen Druckzylinder.

9. Vorrichtung nach Anspruch 8, dadurch gekennzeichnet, daß die Betätigung des Schwenkantriebes (34) mit dem Füllstutzen-Absperrorgan zwangsgekuppelt ist.

10. Vorrichtung nach wenigstens einem der Ansprüche 1 bis 9, dadurch gekennzeichnet, daß die Luftabsaugung mit der Schwenkstellung der Stauühaube (20) zwangsgekuppelt ist.

11. Vorrichtung nach Anspruch 9 oder 10, dadurch gekennzeichnet, daß durch Vorschwenken der Staubhaube (20) zumindest ein Schalter betätigbar ist.

12. Vorrichtung nach wenigstens einem der Ansprüche 1 bis 11, dadurch gekennzeichnet, daß die Staubhaube (20) an ihrer Außenkontur gegenüber der Füllmaschine (12) abgedichtet ist, bevorzugt mittels einer elastisch-nachgeibigen Dichtleiste (38).

13. Vorrichtung wenigstens nach Anspruch 3 und 7, dadurch gekennzeichnet, daß die Saugöffnungen (24) innen an einem die Handhabe (40) bildenden Rohrteil vorgesehen sind.

14. Vorrichtung nach wenigstens einem der Ansprüche 3 bis 13, dadurch gekennzeichnet, daß die Saugöffnungen (24) an allen Innenflächen des Rohrbügels (22) angeordnet sind.

15. Vorrichtung nach Anspruch 14, dadurch gekennzeichnet, daß die Weite der Saugöffnungen (24) von der Handhabe (40) zur Füllmaschine (10) hin abnimmt.

## Claims

1. Dust protecting device for use with feeding machines for valve sacks, including a dust catcher hood (20) and a feeding tube (14) to which the valve of a sack (16) is attached for the filling process during which air is sucked off by means of the dust catcher hood (20), characterized in that the dust catcher hood (20) is pivotable.

2. Device according to claim 1, wherein the dust catcher hood (20) is canopy-shaped and is considerably higher at the machine and than at the opposite free end.

3. Device according to claim 1 or claim 2, wherein the dust catchar hood (20) comprises a U-shaped tubular hoop (22) having interior suction apertures (24) and opening into tubes (26) whose ends (28) have a knuckle (30) and a flexible connection (32), respectively.

4. Device according to claim 3, wherein the tubes (26), in turn, form a swing hoop.

5. Device according to claim 3 or claim,4, wherein the U-shaped tubular hoop (22) forms support means for the crown-like dust catcher hood (20).

6. Device according to any one of claims 3 to 5, wherein the tubes (26) and the tubular hoop (22) are of angular cross section, in particular of quadriform cross section.

7. Device according to at least one of claims 1 to 6, wherein the front portion of the dust catcher hood (20) includes or forms a handle (40).

8. Device according to at least one of claims 1 to 7, wherein the dust catcher hood (20) and/or at least one tube (26) is connected to a pivot mechanism (34), preferably to a pneumatic or hydraulic pressure cylinder.

9. Device according to claim 8, wherein the actuation of the pivot mechanism (34) is positively coupled to the shut-off means for the feeding tube (14).

10. Device according to at least one of claims 1 to 9, wherein the air suction means is positively coupled to the pivot positioning of the dust catcher hood (20).

11. Device according to claim 9 or claim 10, wherein at least one switch is actuatable by pivoting forward the dust catcher hood (20).

12. Device according to at least one of claims 1 to 11, wherein the duet catcher hood (20) is, at its outer contour, sealed off against the feeding machine (12), preferably by means of an elastically yielding sealing strip (36).

13. Device at least according to claims 3 and 7, wherein the suction apertures (24) are provided at the ineide of a tubular portion forming the handle (40).

14. Device according to at least one of claims 3 to 13, wherein the suction apertures (24) are arranged at all the interior faces of the tubular hoop (22).

15. Device according to claim 14, wherein the width of the suction apertures (24) decreases from the handle (40) towards the feeding machine (10).

## Revendications

1. Dispositif de protection contre la poussière, à utiliser pour une machine à remplir les sacs à valve, et comportant une coiffe à poussière (20) et une tubulure de remplissage (14) à laquelle est raccordée la valve d'un sac (16) en vue du remplissage de celui-ci, pendant lequel l'air est aspiré par la coiffe à poussière (20), caractérisé en ce que la coiffe à poussière (20) peut basculer.

2. Dispositif selon la revendication 1, caractérisé en ce que la coiffe à poussière (20) présente une forme en auvent et est sensiblement plus haute du côté de la machine que du côté de l'extrémité libre opposée.

3. Dispositif selon la revendication 1 ou 2, caractérisé en ce que la coiffe à poussière, (20) comporte un étrier tubulaire (22) en forme de "U" qui presente des ouvertures d'aspiration intérieures (24) et qui débouche dans les tubes (26), qui présentent chacun à une extrémité (28) une articulation pivotante (30) ainsi qu'un raccordement pour flexible (32).

4. Dispositif selon la revendication 3, caractérisé en ce que les tubes (26) constituent, pour leur part, un étrier pivotant.

5. Dispositif selon la revendication 3 ou 4, caractérisé en ce que l'étrier (22) en forme de "U" est constitué pour servir de support pour la coiffe à poussière (20) ayant la forme d'une coupole.

6. Dispositif selon l'une des revendications 3 à 5, caractérisé en ce que les tubes (26) et l'étrier tubulaire (22) ont une section rectangulaire et, en particulier, carrée.

7. Dispositif selon l'une des revendications 1 à 6, caractérisé en ce que la partie antérieure de la coiffe à poussière (20) constitue ou forme une poignée (40).

8. Dispositif selon au moins l'une des revendications 1 à 7, caractérisé en ce que la coiffe à poussière: (20) et/ou au moins un tube (26) est reliée à une commande basculante (34) constituée, de préférence, par un cylindre à pression pneumatique ou hydraulique.

9. Dispositif selon la revendication 8, caractérisé en ce que, l'actionnement de la commande de basculement (34) est couplé à l'organe de fermeture de la tubulure de remplissage.

10. Dispositif selon au moins l'une des revendications 1 à 9, caractérisé en ce que l'aspiration d'air est couplée à la position de basculement de la coiffe à poussière (20).. _

11. Dispositif selon la revendication 9 ou 10, caractérisé en ce qu'au moins un commutateur est actionné par le basculement vers l'avant de la coiffe à poussière, (20).

12. Dispositif selon au moins l'une des revendications 1 à 11, caractérisé en ce que la coiffe à poussière (20) a un contour extérieur rendu étanche par rapport à l'ensacheuse (12), de préférence au moyen d'une bande d'étanchéité souple et élastique (38).

13. Dispositif selon au moins les revendications 3 et 7, caractérisé en ce que les ouvertures d'aspiration (24) sont prévues à l'intérieur d'un éément de tube constituant la poignée (40).

14. Dispositif selon au moins l'une des revendications 3 à 13, caractérisé en ce que les ouvertures d'aspiration (24) sont disposées sur toutes les surfaces intérieures de l'étrier tubulaire (22).

15. Dispositif selon la revendication 14, caractérisé en ce que la largeur des ouvertures d'aspiration (24) diminue depuis la poignée (40) vers l'ensacheuse (10).
